# EUROPÄISCHE PATENTSCHRIFT

(11) **EP 3 235 072 B1**
(45) Veröffentlichungstag und Bekanntmachung des Hinweises auf die Patenterteilung: **05.02.2020**
(21) Anmeldenummer: 15820066.7
(22) Anmeldetag: 15.12.2015
(51) Int. Cl.: H01R 25/16, H01R 33/94, H01R 25/14, H01R 13/33

(54) **EIN GERÄTETRÄGER UND EIN LEUCHTMITTELTRÄGER FÜR EINE LICHTBANDLEUCHTE**
A DEVICE CARRIER AND AN ILLUMINANT CARRIER FOR A LIGHT STRIP LUMINAIRE
UN SUPPORT D'APPAREIL ET UN SUPPORT DE MOYEN D'ÉCLAIRAGE POUR UN CHEMIN LUMINEUX

(30) Priorität: 17.12.2014 DE 202014106102 U
(43) Veröffentlichungstag der Anmeldung: 25.10.2017
(73) Patentinhaber: Zumtobel Lighting GmbH, 6850 Dornbirn (AT)
(72) Erfinder: BADER, Martin, 6850 Dornbirn (AT); BECHTER, Wolfgang, 6952 Hittisau (AT); GADNER, Wolfgang, 6912 Hörbranz (AT); LADSTÄTTER, Gerald, 6833 Klaus (AT)
(74) Vertreter: Kiwit, Benedikt
(86) Internationale Anmeldenummer: PCT/EP2015/079733
(87) Internationale Veröffentlichungsnummer: WO 2016/096812

(56) Entgegenhaltungen:
- EP-A1- 2 650 607
- DE-A1-102011 017 702
- DE-U1- 20 307 174
- DE-U1-202012 101 765
- DE-U1-202013 102 670
- DE-U1-202013 103 420

## Beschreibung

### 1. Gebiet der Erfindung

Die vorliegende Erfindung betrifft einen Geräteträger für eine Lichtbandleuchte und einen Leuchtmittelträger für eine Lichtbandleuchte, sowie ein Verfahren zum Erhalten einer Lichtbandleuchte.

### 2. Hintergrund

Aus dem Stand der Technik ist eine Vielzahl von unterschiedlichen Lichtbandleuchten bekannt. Mit Lichtbandleuchten bzw. Lichtbandsystemen können vor allem große Räume (beispielsweise Supermärkte, Fabrikhallen, Büroräume, etc.) mit an diese Räume angepassten langen Lichtlinien ausgerüstet werden. Üblicherweise weisen diese Lichtbandleuchten u-förmige Lichtbandschienen auf, in denen die Verkabelung, die (Steuer-)Elektronik und die Beleuchtungsmittel angeordnet werden. Lichtbandleuchten sind aus DE 20 2013 103 420 U1 und EP 2 650 607 A1 bekannt. Die Druckschriften DE 20 2013 102 670 U1 und DE 10 2011 017 702 A1 offenbaren die Merkmale des Oberbegriffs des Anspruchs 1.

Zur Vereinfachung der Montage ist es ferner bekannt, die Lichtbandleuchte soweit möglich mit modularen Einheiten aufzubauen. Beispielsweise wird in der Druckschrift DE 20 2012 101 765 U1 offenbart, in einer u-förmigen Lichtbandschiene ein erstes Modul in Form eines Geräteträgers und ein zweites Modul in Form eines Leuchtmittelträgers anzuordnen. Der Geräteträger weist dabei insbesondere eine darauf angeordnete Konverter-Einheit zur elektrischen Kopplung der Leuchtmittel an die in die Lichtbandleuchte geführte externe Stromversorgung auf.

In der Praxis hat sich nunmehr gezeigt, dass bei der Montage einer derartigen Lichtbandleuchte mit solchen Geräte- und Leuchtmittelträgern die Bereitstellung einer elektrischen Verbindung beider Träger zeitaufwendig und im Übrigen fehleranfällig ist, da dabei die einzelnen Leitungen und Stecker korrekt angeschlossen bzw. miteinander verbunden werden müssen.

Ausgehend von diesem Stand der Technik stellt sich die vorliegende Erfindung die Aufgabe, einen Geräteträger und einen Leuchtmittelträger bereitzustellen, mit denen eine Montage einer Lichtbandleuchte wesentlich vereinfacht wird und bei der zudem eine wesentlich geringere Fehleranfälligkeit besteht.

Erfindungsgemäß wird ein Geräteträger gemäß Anspruch 1, ein Leuchtmittelträger gemäß Anspruch 8 und ein Verfahren zum Erhalten einer Lichtbandleuchte gemäß Anspruch 14 vorgeschlagen.

### 3. Ausführliche Beschreibung der Erfindung

Ein erfindungsgemäßer Geräteträger für eine Lichtbandleuchte umfasst zumindest:
- erste Leitungen zur Bildung eines ersten Stromversorgungskreises (mit der externen Energieversorgung);
- zweite Leitungen zur Bildung eines zweiten Stromversorgungskreises (zur Stromversorgung der Leuchtmodule der Lichtbandleuchte);
- zumindest eine Konverter-Einheit zur elektrischen Kopplung des ersten und zweiten Stromversorgungskreises;
- wobei der zweite Stromversorgungskreis zumindest eine erste auf dem Geräteträger angeordnete Steckverbinderanordnung aufweist, die derart ausgebildet ist, um mit einer zweiten auf einem Leuchtmittelträger angeordneten Steckverbinderanordnung in Eingriff gebracht zu werden, um den zumindest einen Leuchtmittelträger mit dem zweiten Stromversorgungskreis zu verbinden;
- wobei die erste Steckverbinderanordnung zumindest zwei Aufnahmen umfasst, in denen jeweils zumindest eine Leitung des zweiten Stromversorgungskreises derart aufgenommen und positioniert werden können, dass die Leitungen mit korrespondierend ausgebildeten Kontaktelementen der zweiten Steckverbinderanordnung beim Verbinden der Steckverbinderanordnungen in elektrisch leitenden Eingriff gebracht werden.

Mit anderen Worten schlägt die vorliegende Erfindung vor, am Geräteträger zumindest eine (feste) erste Steckverbinderanordnung vorzusehen, die mit einer (festen) zweiten Steckverbinderanordnung eines Leuchtmittelträgers beim Zusammenbau der Lichtbandleuchte miteinander in Eingriff gebracht werden können, ohne dass dabei beweglich angeordnete Kabel bzw. Stecker miteinander verbunden werden müssen.

Unter einer Aufnahme ist dabei eine Anordnung zu verstehen, mit der die notwendigen Leitungen des zweiten Stromversorgungskreises in einer festen Position gehalten werden können, so dass diese mit den korrespondierend ausgebildeten Kontaktelementen der Steckverbinderanordnung des Leuchtmittelträger beim Verbinden der beiden Steckverbinderanordnungen in Eingriff gebracht werden können.

Der erste Stromversorgungskreis ist dabei mit der externen Stromversorgung der Lichtbandleuchte (insbesondere eine übliche 230V-Netzversorgung) verbunden, wobei die Konverter-Einheit ein für die Leuchtmodule (insbesondere LED-Leuchtmodule) nutzbares Strom-Spannungs-Verhältnis bereitstellt.

Vorzugsweise ist am Geräteträger nur eine Konverter-Einheit vorgesehen, mit der der Leuchtmittelträger bzw. die (mehreren) Leuchtmittelträger in Reihe geschaltet werden, d.h. ausgehend von der Konverter-Einheit wird eine elektrische Verbindung zur ersten Steckverbinderanordnung (die mit einem ersten Leuchtmittelträger in Eingriff bringbar ist) hergestellt, die elektrische Verbindung wird dann entweder zurück zur Konverter-Einheit geführt oder zu einer weiteren ersten Steckverbinderanordnung (an der ein zweiter Leuchtmittelträger anordenbar ist), wobei in diesem Fall von der zweiten ersten Steckverbinderanordnung eine elektrische Verbindung zurück zur Konverter-Einheit bereitgestellt wird. Soweit noch weitere erste Steckverbinderanordnungen auf dem Geräteträger vorgesehen sind, wird dementsprechend von der letzten in Reihe geschalteten ersten Steckverbinderanordnung eine Verbindung zurück zur Konverter-Einheit vorgesehen, um dadurch den Stromversorgungskreis wieder zu schließen.

Mit einem erfindungsgemäßen Geräteträger besteht somit die Möglichkeit, im Wesentlichen die gesamte Verkabelung der elektrischen und elektronischen Bauteile bereits werksseitig vorzunehmen, so dass ein Monteur bei der Installation einer erfindungsgemäßen Lichtbandleuchte keine aufwendige und zudem fehleranfällige Verkabelung des Geräteträgers und des Leuchtmittelträgers mehr vornehmen muss, sondern lediglich den Geräteträger in der Lichterbandschiene befestigen und anschließend den Leuchtmittelträger mittels der ersten und zweiten Steckverbinderanordnungen miteinander elektrisch und mechanisch verbinden muss.

Erfindungsgemäß weisen die zumindest zwei Aufnahmen der ersten Steckverbinderanordnung jeweils zumindest ein Klemmelement auf, um jeweils zumindest eine Leitung des zweiten Stromversorgungskreises derart darin einzuklemmen, dass ein Kontaktbereich der Leitung bereitstellbar ist, der mit den korrespondierend ausgebildeten Kontaktelementen der zweiten Steckverbinderanordnung beim Verbinden der Steckverbinderanordnungen in elektrische leitenden Eingriff bringbar ist.

Vorzugsweise umfasst das Klemmelement dabei zumindest zwei Wandlungsabschnitte, in die ein abisoliertes Kabelende der ersten Leitungen einklemmbar ist, und zwar derart, dass dieses mechanisch zumindest derart gehalten wird, dass eine sichere Verbindung mit den Kontaktelementen der zweiten Steckverbinderanordnung ermöglicht wird.

Vorzugsweise wird mit der Leitung in der ersten Aufnahme eine elektrische Verbindung zur Konverter-Einheit und mit der Leitung in der zweiten Aufnahme entweder eine elektrische Verbindung mit einer weiteren ersten Steckverbinderanordnung oder eine Rückführung zur Konverter-Einheit bereitgestellt.

Vorteilhafterweise umfassen die zumindest zwei Aufnahmen der ersten Steckverbinderanordnung jeweils zumindest ein Zugentlastungs- und /oder Führungselement, um jeweils zumindest eine Leitung des zweiten Stromversorgungskreises darin zu halten und/oder zu führen.

Vorteilhafterweise ist das Zugentlastungs- und/oder Führungselement als trichterförmiges Aufnahmeelement ausgebildet, in die zumindest eine Leitung des zweiten Stromversorgungskreises eingeführt bzw. durchgeführt und mit diesem vorzugsweise vercrimpt werden kann (beispielsweise mittels entsprechender Crimpflügel, die am trichterförmigen Aufnahmeelement vorgesehen sind oder durch eine zumindest teilweise verformbare Ausbildung des trichterförmigen Aufnahmeelements selbst). Bei der (werkseitigen) Verkabelung wird dabei ein abisoliertes Kabelende einer zweiten Leitung durch das trichterförmige Aufnahmeelement geschoben und das freie Kabelende in das (dahinter liegende) korrespondierende Klemmelement eingeführt bzw. eingeklemmt, abschließend kann das Kabel, soweit notwendig, in dem trichterförmigen Aufnahmeelement bzw. im Klemmelement fixiert werden.

Vorteilhafterweise umfasst die erste Steckverbinderanordnung jeweils einer Aufnahme (vorzugsweise jeweils bereitgestellt durch ein Klemmelement und ein trichterförmiges Aufnahmeelement) zugeordnetes Buchsenelement, in die jeweils ein korrespondierend ausgebildetes Steckerelement der zweiten Steckverbinderanordnung einführbar ist. Durch das Verbinden eines jeweiligen Buchsenelements mit einem jeweiligen Steckerelement wird eine elektrische Verbindung dieser Elemente bereitgestellt. Vorzugsweise ist jeweils ein Buchsenelement im Bereich oberhalb des "*blanken*" Kabelabschnitts zwischen dem Zugentlastungs- und/oder Führungselement und dem Klemmelement angeordnet.

Die erste Steckverbinderanordnung umfasst vorzugsweise Nuten und/oder Zapfen, die mit korrespondierend ausgebildeten Nuten und/oder Zapfen der zweiten Steckverbinderanordnung als Verstecksicherheit zusammenwirken können. Besonders bevorzugt sind dabei Nuten und/oder Zapfen am Buchsenelement vorgesehen.

Ferner ist es bevorzugt, dass die erste Steckverbinderanordnung zumindest eine Aussparung umfasst, in die ein Schutz- und Führungselement der zweiten Steckverbinderanordnung einführbar ist. Die Aussparung der ersten Steckverbinderanordnung stellt funktional dabei ein Nutelement für das Schutz- und Führungselement dar, das wiederum als Federelement ausgebildet. Vorteilhafterweise umgreift dabei das Schutz- und Führungselement die elektrisch leitenden Teile der ersten Steckverbinderanordnung, so dass eine ungewollte Berührung durch den Monteur während der Installation und/oder der Wartung einer erfindungsgemäßen Lichtbandleuchte verhindert wird. Vorzugsweise sind zwei gegenüberliegende Schutz- und Führungselemente vorgesehen, zwischen denen vorzugsweise die Kontakte einer Erdungsverbindung angeordnet sind.

Vorzugsweise umfasst die erste Steckverbinderanordnung zumindest zwei Kunststoffgehäuseteile, die vorteilhafterweise mittels korrespondierend ausgebildeter Rastmittel lösbar miteinander verbunden werden können. Alternativ können die Kunststoffgehäuseteile auch miteinander verschraubt werden. In einem der Kunststoffgehäuseteile können dabei die zumindest zwei Aufnahmen (zu Aufnahme der zweiten Leitungen) und im anderen Kunststoffgehäuseteil die den Aufnahmen zugeordneten Buchsenelemente (in die die korrespondierend ausgebildeten Steckelemente der zweiten Steckverbinderanordnung einführbar sind) ausgebildet sein.

Ferner ist es bevorzugt, dass die erste Steckverbinderanordnung Rastmittel umfasst, um eine lösbare Verbindung mit dem Geräteträger bereitzustellen, wobei der Geräteträger korrespondierend ausgebildete Rastmittel umfasst und/oder eine korrespondierend ausgebildete Aussparung aufweist, in die die erste Steckverbinderanordnung einführbar und einrastbar ist. Besonders bevorzugt weist der Geräteträger eine Aussparung auf, in die die erste Steckverbinderanordnung von unten einführbar ist und mit Hilfe der Rastmittel (vorzugsweise zwei seitlich an den Kunststoffgehäuseteilen vorgesehenen Rastnasen) verrastbar ist.

Wie oben bereits ausgeführt, umfasst der Geräteträger vorzugsweise zumindest eine weitere erste Steckverbinderanordnung, um zumindest einen weiteren Leuchtmittelträger mit dem zweiten Stromversorgungskreis zu verbinden. Besonders bevorzugt werden die ersten Steckverbinderanordnungen dabei jeweils in Gruppen, benachbart zueinander auf dem Geräteträger angeordnet. Beispielweise können jeweils zwei bzw. vier erste Steckverbinderanordnungen in Gruppen auf dem Geräteträger angeordnet werden, um jeweils zwei bzw. vier Leuchtmittelträger mit dem zweiten Stromversorgungskreis verbinden zu können. Durch die benachbarte Anordnung der ersten Steckverbinderanordnungen auf dem Geräteträger können besonders kurze Leitungswege zwischen den einzelnen ersten Steckverbinderanordnungen und der Konverter-Einheit bereitgestellt werden.

Vorteilhafterweise ist an der ersten Steckverbinderanordnung zumindest ein Erdungs-Kontaktelement vorgesehen, dass mit einem Erdungs-Federelement der zweiten Steckverbinderanordnung beim Verbinden der Steckverbinderanordnungen in elektrisch leitenden Eingriff gebracht wird, um eine Erdungsverbindung bereitzustellen. Mit anderen Worten ist es bevorzugt, dass beim Verbinden der beiden Steckverbinderanordnungen nicht nur eine elektrische Verbindung zu den zur Stromversorgung notwendigen zweiten Leitungen bereitgestellt wird, sondern zugleich auch eine Erdungsverbindung bereitgestellt wird.

Der Geräteträger ist vorteilhafterweise im Wesentlichen aus einem Metallblech hergestellt, wobei das zumindest eine Erdungs-Kontaktelement vorzugsweise integral mit dem Geräteträger ausgebildet ist. Eine Erdung des Leuchtmittelträgers erfolgt somit durch die Verbindung des Erdungs-Kontaktelements mit dem Erdungs-Federelement unmittelbar über dem Geräteträger, der vorzugsweise selbst elektrisch leitend ausgebildet ist.

Ferner ist das Erdungs-Kontaktelement vorzugsweise als Stanz-Biege-Element aus dem Geräteträger bereitgestellt, wobei das Erdungs-Kontaktelement besonders bevorzugt als zweiarmiges Stegelement ausgebildet, das vom Grundkörper des Geräteträgers hervorsteht. Ferner können am Erdungs-Kontaktelement Führungsmittel vorgesehen sein, um das Erdungs-Federelement der zweiten Steckverbinderanordnung beim Verbinden beider Steckverbinderanordnungen zu führen. Insbesondere können die Führungsmittel am zweiarmigen Stegelement als Führungs-Einkerbungen ausgebildet sein.

Eine Ausbildung des Geräteträgers als Metallblech mit integral ausgebildeten Erdungs-Kontaktelement ist besonders bevorzugt, da in diesem Fall durch einen einfachen Stanz-Biege-Verfahrensschritt sowohl die Aussparung, in die die erste Steckverbinderanordnung (vorzugsweise von unten) einrastbar ist, als auch das Erdungs-Kontaktelement (insbesondere als zweiarmiges Stegelement) bereitgestellt werden können.

Vorteilhafterweise umfasst die erste Steckverbinderanordnung zumindest eine Anlagefläche, mit der das Erdungs-Kontaktelement (insbesondere in der Ausbildung als zweiarmiges Stegelement) in Anlage bringbar ist. Besonders bevorzugt ist, dass durch ein Anordnen der ersten Steckverbinderanordnung in einer Aussparung des Geräteträgers dem zweiarmigen Stegelement angepasste Anlageflächen mit dem zweiarmigen Stegelement in Kontakt kommen.

Ferner betrifft die vorliegende Erfindung einen Leuchtmittelträger für eine Lichtbandleuchte, wobei der Leuchtmittelträger zumindest umfasst:
- eine zweite auf dem Leuchtmittelträger angeordnete Steckverbinderanordnung, die derart ausgebildet ist, um mit der ersten Steckverbinderanordnung eines oben beschriebenen Geräteträgers in Eingriff gebracht zu werden, um den Leuchtmittelträger mit dem zweiten Stromversorgungskreis des Geräteträgers zu verbinden;
- wobei die zweite Steckverbinderanordnung zumindest zwei Kontaktelemente aufweist, die geeignet sind, um beim Verbinden der Steckverbinderanordnungen mit den in den Aufnahmen der ersten Steckverbinderanordnung angeordneten Leitungen des zweiten Stromversorgungskreises elektrisch leitend in Eingriff gebracht zu werden.

Vorteilhafterweise umfasst der Leuchtmittelträger Führungs- und Rastmittel, die mit korrespondierend ausgebildeten Führungs- und Rastmitteln der zweiten Steckverbinderanordnung in Eingriff bringbar sind, um die zweite Steckverbinderanordnung mit dem Leuchtmittelträger lösbar zu verbinden.

Die zweite Steckverbinderanordnung ist dabei vorzugsweise an einer Stirnseite des Leuchtmittelträgers angeordnet, wobei vorzugsweise die Führungs- und Rastmittel des Leuchtmittelträgers und der zweiten Steckverbinderanordnung derart angeordnet und ausgebildet sind, dass die zweite Steckverbinderanordnung seitlich auf den Leuchtmittelträger aufschiebbar und mit diesem verrastbar ist. Diese (stirnseitige) Anordnung der zweiten Steckverbinderanordnung am Leuchtmittelträger ist besonders dann von Vorteil, wenn die ersten Steckverbinderanordnungen in Gruppen jeweils benachbart zueinander auf dem Geräteträger angeordnet sind.

Die zweite Steckverbinderanordnung umfasst vorteilhafterweise zumindest ein Schutz- und Führungselement, das in die oben bereits beschriebene zumindest eine korrespondierend ausgebildete Aussparung der ersten Steckverbinderanordnung einführbar ist. Vorteilhafterweise ist dabei das zumindest eine Schutz- und Führungselement der zweiten Steckverbinderanordnung derart ausgebildet, dass im verbundenen Zustand der Steckverbinderanordnungen das Erdungs- bzw. Kontaktelement an der ersten Steckverbinderanordnung zumindest teilweise zwischen dem Schutz- und Führungselement der zweiten Steckverbinderanordnung und einer korrespondierend ausgebildeten Anlagefläche der ersten Steckverbinderanordnung angeordnet ist.

Wie oben bereits ausgeführt, ist es bevorzugt, dass die zweite Steckverbinderanordnung ebenfalls Nuten und/oder Zapfen umfasst, die mit korrespondierend ausgebildeten Nuten und/oder Zapfen der ersten Steckverbinderanordnung als Verstecksicherheit zusammenwirken.

Die zumindest zwei Kontaktelemente der zweiten Steckverbinderanordnung sind dabei vorzugsweise als Steckerelemente ausgebildet, die in jeweils korrespondierend ausgebildete Buchsenelemente der ersten Steckverbinderanordnung einführbar sind, wobei die Nuten und/oder Zapfen vorzugsweise an den Steckerelementen vorgesehen sind.

Vorteilhafterweise umfasst die zweite Steckverbinderanordnung zumindest ein Erdungs-Federelement, das mit dem Erdungs-Kontaktelement der ersten Steckverbinderanordnung beim Verbinden der Steckverbinderanordnungen in elektrisch leitenden Eingriff bringbar ist, um eine Erdungsverbindung zwischen den Steckverbinderanordnungen bereitzustellen.

Das Erdungs-Federelement umfasst dabei vorzugsweise einen im Wesentlichen m-förmigen Bereich, der derart ausgebildet ist, dass die Schenkel des m-förmigen Bereichs mit dem Erdungs-Kontaktelement der ersten Steckverbinderanordnung beim Verbinden der beiden Steckverbinderanordnungen in einen lösbaren Eingriff bringbar sind. Unter einem im Wesentlichen m-förmigen Bereich ist dabei jede Geometrie zu verstehen, die geeignet ist, um zumindest zwei aus der zweiten Steckverbinderanordnung vorstehend ausgebildete Bereiche bereitzustellen. Dabei ist es unerheblich, ob die Schenkel des m-förmigen Bereichs spitz zulaufen, eckig oder abgerundet sind bzw. ob benachbart zum m-förmigen Bereich weitere Bereiche des Federelements (beispielsweise weitere wellenförmige Fortführungen des m-förmigen Bereichs) vorgesehen sind.

Vorteilhafterweise umfasst das Erdungs-Federelement zumindest einen Rastschenkel, der mit einer korrespondierend ausgebildeten Rastfläche der zweiten Steckverbinderanordnungen verrastbar ist, um das Erdungs-Federelement lösbar mit der zweiten Steckverbinderanordnung zu verbinden. Vorteilhafterweise ist die zweite Steckverbinderanordnung und das Erdungs-Federelement (insbesondere der Rastschenkel) derart ausgebildet, dass das Erdungs-Federelement einfach in die zweite Steckverbinderanordnung hineingeschoben werden kann und dort verliersicher verrastet bzw. angeordnet werden kann.

Vorzugsweise ist der Rastschenkel des Erdungs-Federelements im Wesentlichen senkrecht zum m-förmigen Bereich des Erdungs-Federelements vorgesehen.

Ferner ist es bevorzugt, dass das Erdungs-Federelement zumindest eine Rastzunge aufweist, die mit einer korrespondierend und elektrisch leitend ausgebildeten Vorkragung des Leuchtmittelträger elektrisch leitend mit dem Leuchtmittelträger in Eingriff bringbar ist, insbesondere während des seitlichen/stirnseitigen Aufschiebens der zweiten Steckverbinderanordnung auf den Leuchtmittelträger. Unter einer Vortragung kann dabei jedes strukturelle Element verstanden werden, das mit der Rastzunge des Erdungs-Federelements durch ein Aufschieben bzw. Aufstecken elektrisch leitend in Eingriff bringbar ist (beispielsweise eine auf dem Leuchtmittelträger u-förmig ausgebildete Vortragung, eine korrespondierend ausgebildete Schraube oder eine korrespondierend ausgebildete Feder-NutVerbindung).

Ferner ist es bevorzugt, dass das Erdungs-Federelement als integrales Bauteil aus einem Federstahl ausgebildet ist. Durch die Ausbildung des Erdungs-Federelements aus einem Federstrahl, wird gewährleistet, dass das Erdungs-Federelement derart verformbar ist, dass beim Verbinden der Steckverbinderanordnungen eine ausreichende Stecktoleranz bereitgestellt werden kann.

Auch die zweite Steckverbinderanordnung ist vorzugsweise mit einem bzw. als Kunststoffgehäuse ausgebildet.

Vorzugsweise ist eine Lichtbandleuchte mit zumindest einem oben beschriebenen Geräteträger und einem beschriebenen Leuchtmittelträger, wobei die Steckverbinderanordnungen miteinander verbunden sind, vorgesehen.

Schließlich betrifft die vorliegende Erfindung ein Verfahren zum Erhalten einer Lichtbandleuchte, wobei das Verfahren zumindest die folgenden Schritte umfasst:
- Bereitstellen eines oben beschriebenen Geräteträgers mit zumindest einer ersten Steckverbinderanordnung;
- Bereitstellen eines oben beschriebenen Leuchtmittelträgers mit einer zweiten Steckverbinderanordnung;
- Verbinden des Geräteträgers mit dem Leuchtmittelträger durch ein Verbinden der beiden Steckverbinderanordnungen, so dass der Leuchtmittelträger mit dem zweiten Stromversorgungskreis elektrisch verbunden ist.

### 4. Beschreibung bevorzugter Ausführungsformen

Nachfolgend wird eine detaillierte Beschreibung der Figuren gegeben. In dieser zeigt:
- **Figur 1**: eine schematische Ansicht eines ersten Kunststoffgehäuseteils einer ersten Steckverbinderanordnung, die mit einem Geräteträger verbindbar ist;
- **Figur 2**: eine schematische Ansicht eines zweiten Kunststoffgehäuseteils der ersten Steckverbinderanordnung, das auf das in Figur 1 gezeigte erste Kunststoffgehäuseteil der ersten Steckverbinderanordnung aufgeschoben und mit diesem verrastet werden kann;
- **Figur 3**: eine schematische Ansicht einer ersten Steckverbinderanordnung, wobei die in den Figuren 1 und 2 gezeigten Kunststoffgehäuseteile miteinander verbunden sind;
- **Figur 4**: eine schematische Ansicht einer zweiten Steckverbinderanordnung, die mit einem Leuchtmittelträger verbindbar ist;
- **Figur 5**: eine weitere schematische Ansicht der in Figur 4 gezeigten zweiten Steckverbinderanordnung;
- **Figur 6**: eine weitere schematische Ansicht der zweiten Steckverbinderanordnung aus den Figuren 4 und 5;
- **Figur 7**: eine schematische Ansicht des Erdungs-Federelements, das in der in den Figuren 4 bis 6 gezeigten zweiten Steckverbinderanordnung verwendet wird;
- **Figur 8**: eine schematische Ansicht des Erdungs-Kontaktelements des Geräteträgers in Eingriff mit dem Erdungs-Federelement des Leuchtmittelträgers;
- **Figur 9**: eine schematische Querschnittsansicht eines erfindungsgemäßen Geräteträgers, der mit einem erfindungsgemäßen Leuchtmittelträger mittels der beiden Steckverbinderanordnungen elektrisch verbunden ist.

Figur 1 zeigt eine schematische Ansicht eines ersten (Kunststoff-)Gehäuseteils 1 einer ersten Steckverbinderanordnung für einen Geräteträger (nicht dargestellt) einer Lichtbandleuchte.

Wie in Figur 1 zu erkennen, weist das erste Gehäuseteil 1 einen im Wesentlichen rechteckförmigen Grundkörper auf, auf dem zwei Aufnahmen 2, 3 angeordnet sind, wobei diese jeweils ein Klemmelement 4, 5 (vorzugsweise bereitgestellt durch zwei korrespondierende Wandungsabschnitte des ersten Gehäuseteils 1) und jeweils ein trichterförmiges Aufnahmeelement 6, 7 umfassen.

Im Bereich zwischen den beiden Aufnahmen 2, 3 sind Rastmittel vorgesehen (nicht gezeigt), die ein lösbares Verbinden mit einem zweiten (Kunststoff-)Gehäuseteils (vgl. Figur) erlauben.

In der in Figur 1 gezeigten Darstellung sind zwei Leitungen 8, 9 im ersten Gehäuseteil 1 aufgenommen. Dabei werden die Leitungen 8, 9 jeweils durch Aussparungen 10, 11 im Grundkörper und über die trichterförmigen Aufnahmeelemente 6, 7 in die jeweiligen Klemmaufnahmen 4, 5 geführt.

Die Leitungen 8, 9 weisen vorzugsweise bis in das jeweils trichterförmige Aufnahmeelement 6, 7 eine Kabelisolierung auf. Im Bereich vom jeweiligen trichterförmigen Aufnahmeelement 6, 7 bis in das jeweilige Klemmelement 4, 5 weisen die Leitungen 8, 9 vorzugsweise keine Kabelisolierung auf, so dass im Bereich zwischen den jeweiligen trichterförmigen Aufnahmeelementen 6, 7 und den jeweiligen Klemmelementen 4, 5 jeweils ein blanker Leitungsbereich 12, 13 angeordnet ist.

Diese blanken Leitungsbereiche 12, 13 werden beim Verbinden mit einer zweiten Steckverbinderanordnung (vgl. Figur 4) eines Leuchtmittelträgers elektrisch leitend mit diesem verbunden. Wie in Figur 1 gezeigt ist, ist es bevorzugt, dass unterhalb der blanken Leitungsbereiche 12, 13 jeweils eine Anlagefläche (die bevorzugt durch ein jeweils unterhalb der Leitungsbereiche 12, 13 vorgesehenes stegartiges Gehäuseelement bereitgestellt werden) die blanken Leitungsbereiche 12, 13 stützt, so dass diese beim Verbinden der Steckverbinderanordnungen nicht nach unten gedrückt werden können.

In der gezeigten bevorzugten Ausführungsform ist die Leitung 8 mit einer Konverter-Einheit (nicht gezeigt) verbunden, wobei die Konverter-Einheit wiederum mit Leitungen verbunden ist, die mit einer externen Stromversorgung verbunden sind. Die Leitung 9 ist entweder ebenfalls mit der Konverter-Einheit verbunden, um einen geschlossenen Stromkreis zu bilden oder mit einer weiteren Aufnahme eines weiteren ersten Gehäuseteils einer weiteren ersten Steckverbinderanordnung. Je nach Leistungsfähigkeit der Konverter-Einheit können mehrere erste Steckverbinderanordnungen (d.h. mehrere Leuchtmittelträger mit entsprechenden Leuchtmitteln) mit der Konverter-Einheit verbunden werden, wobei von der letzten ersten Steckverbinderanordnung eine Rückführung zur Konverter-Einheit vorzusehen ist, um den Stromversorgungskreis wieder zu schließen. Soweit mehrere erste Steckverbinderanordnungen vorgesehen sind, ist es bevorzugt, dass die ersten Steckverbinderanordnungen in Gruppen benachbart zueinander auf dem Geräteträger angeordnet sind.

Figur 2 zeigt eine schematische Ansicht eines zweiten (Kunststoff-)Gehäuseteils 20, das auf das in Figur 1 gezeigte Gehäuseteil 1 aufsteckbar und mit diesem durch entsprechende Rastmittel (nicht gezeigt) lösbar in Eingriff bringbar ist.

Das zweite Gehäuseteil 20 weist ebenfalls einen im Wesentlichen rechteckigen Grundkörper 21 auf, auf dem drei funktionale Gruppen angeordnet sind, nämlich ein erster Hohlkörper 22, in dem die erste Aufnahme 2 anordenbar ist, einen zweiten Hohlkörper 23, in dem die zweite Aufnahme 3 anordenbar ist und einen zwischen den Hohlkörpern 22, 23 vorgesehenen mittleren Bereich.

Im mittleren Bereich zwischen dem ersten Hohlkörper 22 und dem zweiten Hohlkörper 23 sind dabei zwei Aussparungen 24, 25 vorgesehen, in die zwei korrespondierend ausgebildete Schutz- und Führungselemente der zweiten Steckverbinderanordnung (vgl. Figur 4) eingeführt werden können. Darüber hinaus sind im mittleren Bereich zwei Anlageflächen 26, 27 vorgesehen, an denen korrespondierend ausgebildete Stegelemente eines Erdungs-Kontaktelements des Geräteträgers (vgl. Figur 8) angelegt werden können. Schließlich sind im mittleren Bereich Rastmittel vorgesehen (nicht gezeigt), mit denen das zweite Gehäuseteil 20 mit dem ersten Gehäuseteil 1 der ersten Steckverbinderanordnung lösbar in Eingriff bringbar ist.

Die Hohlkörper 22, 23 weisen jeweils Buchsenelemente 28, 29 auf, wobei diese im verbundenen Zustand der beiden Gehäuseteile 1, 20 im Bereich oberhalb der *"blanken"* Leitungsbereiche 12, 13 angeordnet sind, so dass korrespondierend ausgebildete Steckerelemente der zweiten Steckverbinderanordnung (vgl. Figur 4) in die Buchsenelemente 28, 29 einführbar sind, um einen elektrisch leitenden Eingriff der Steckverbinderanordnungen zu ermöglichen.

Wie in Figur 2 zu erkennen ist, sind an den Buchsenelementen 28, 29 Nuten 30, 31 vorgesehen, die mit korrespondierenden Zapfen der Steckerelemente der zweiten Steckverbinderanordnung (vgl. Figur 4) als Verstecksicherheit zusammenwirken können.

Schließlich sind an den außenliegenden Seitenwandungen der Hohlkörper 22, 23 Rastmittel 32 (wobei in Figur 2 nur das Rastmittel 32 am ersten Hohlkörper 22 erkennbar ist) vorgesehen, um ein Verrasten mit dem Geräteträger ermöglichen zu können.

Figur 3 zeigt eine schematische Querschnittsansicht einer ersten Steckverbinderanordnung 40, die durch die miteinander verbundenen Gehäuseteile 1, 20 bereitgestellt ist.

Zur Bereitstellung eines Geräteträgers mit einer darauf angeordneten ersten Steckverbinderanordnung 40 wird vorzugsweise wie folgt vorgegangen:
- zunächst werden die Leitungen 8, 9 an ihren jeweiligen Endbereichen abisoliert und der Länge nach an die Aufnahmen 2, 3 angepasst;
- anschließend werden die Leitungen 8, 9 jeweils durch die trichterförmigen Aufnahmeelemente 6, 7 geführt und in den jeweiligen Klemmelementen 4, 5 eingeklemmt;
- optional besteht die Möglichkeit an den trichterförmigen Aufnahmeelementen 6, 7 Crimpelemente/Crimpflügel vorzusehen bzw. die trichterförmigen Aufnahmeelemente 6, 7 zumindest teilweise elastisch auszubilden, um die Leitungen 8, 9 zu fixieren und ein formschlüssiges Halten in den trichterförmigen Aufnahmeelemente 6, 7 zu gewährleisten;
- anschließend wird das zweite Gehäuseteil 20, der ersten Steckverbinderanordnung 40 auf das erste Gehäuseteil 1 aufgeschoben, bis korrespondierende Rastmittel (nicht gezeigt) die beiden Gehäuseteile 1, 20 verbinden;
- schließlich wird die verkabelte erste Steckverbinderanordnung 40 in eine korrespondierend ausgebildete Aussparung des Geräteträgers von unten in den Geräteträger (vgl. Figur 8) eingeführt, bis die Rastmittel 32 mit dem Geräteträger verrasten und dadurch eine verliersichere Anordnung am Geräteträger bereitgestellt ist; in der bevorzugten Ausführungsform ist daher der Grundkörper 21 des zweiten Gehäuseteils 20 und der korrespondierende Grundkörper des ersten Gehäuseteils 1 an einer Unterseite des Geräteträgers angeordnet.

Figur 4 zeigt eine schematische Ansicht einer zweiten Steckverbinderanordnung 50 eines Leuchtmittelträgers, die mit der ersten Steckverbinderanordnung 40 elektrisch leitend in Eingriff bringbar ist.

Vorzugsweise ist die zweite Steckverbinderanordnung 50 ebenfalls als Kunststoffgehäuseteil ausgebildet.

Die zweite Steckverbinderanordnung 50 umfasst zumindest zwei gegenüberliegend angeordnete Schutz- und Führungselemente 51, 52, die in die Figur 2 gezeigten Aussparungen 24, 25 der ersten Steckverbinderanordnung 40 einführbar sind, wobei die Schutz- und Führungselemente 51, 52 jeweils Anlageflächen aufweisen, die korrespondierend zu den Anlageflächen 26, 27 des zweiten Gehäuseteils 20 der ersten Steckverbinderanordnung 40 ausgebildet sind.

Ferner umfasst die zweite Steckverbinderanordnung zwei Kontaktelemente bzw. Steckerelemente 53, 54, die zur Aufnahme in den Buchsenelementen 28, 29 der ersten Steckverbinderanordnung 40 (vgl. Figur 2) ausgebildet sind. An den Steckerelementen 53, 54 sind weiterhin Zapfen 55, 56 vorgesehen, die mit den Nuten 30, 31, die an den Buchsenelementen 28, 29 vorgesehen sind, als Verstecksicherheit zusammenwirken können.

Wie in Figur 4 ebenfalls gut zu erkennen ist, umfasst die zweite Steckverbinderanordnung 50 am rechteckförmigen Grundkörper Führungselemente 57 und einen seitlichen Anschlag 58, um ein stirnseitiges Aufschieben auf einen Leuchtmittelträger zu ermöglichen bzw. zu vereinfachen.

Im Bereich zwischen den Schutz- und Führungselementen 51, 52 umfasst die zweite Steckverbinderanordnung 50 Wandlungsabschnitte 59, zwischen denen ein Erdungs-Federelement 60 angeordnet ist.

Figur 5 zeigt die zweite Steckverbinderanordnung 50 aus Figur 4, wobei die Steckerelemente 53, 54 von der zweiten Steckverbinderanordnung 50 entfernt wurden.

Wie in Figur 5 gut zu erkennen ist, können die Steckerelemente 53, 54 mittels korrespondierend ausgebildeter Rastmittel in die gezeigten Aufnahmen verliersicher eingerastet und mit der zweiten Steckverbinderanordnung 50 verbunden werden.

In Figur 5 ist ebenfalls gut zu erkennen, dass das Erdungs-Federelement 60 zumindest teilweise über die zwischen den Schutz- und Führungselementen 51, 52 vorgesehenen Wandabschnitte 59 hervorsteht, so dass diese hervorstehenden Bereiche mit einem Erdungs-Kontaktelement der ersten Steckverbinderanordnung 40 (vgl. Figur 8) elektrisch leitend in Eingriff gebracht werden, wenn die beiden Steckverbinderanordnungen 40, 50 miteinander verbunden werden.

Figur 6 zeigt eine weitere schematische Ansicht der zweiten Steckverbinderanordnung 50 aus den Figuren 4 und 5, wobei in dieser Ansicht die Unterseite der zweiten Steckverbinderanordnung 50 gezeigt ist.

Wie in Figur 6 gut zu erkennen ist, umfasst die zweite Steckverbinderanordnung 50 an ihrer Unterseite zwei im Wesentlichen mittig angeordnete Rastzungen 61, um die zweite Steckverbinderanordnung 50 mit dem Leuchtmittelträger (nicht gezeigt) verrasten zu können. Vorzugsweise wird die zweite Steckverbinderanordnung 50 stirnseitig auf den Leuchtmittelträger aufgeschoben, wobei der Leuchtmittelträger korrespondierende Führungselemente zur Aufnahme der seitlichen Führungsflächen 57 aufweist, so dass die zweite Steckverbinderanordnung 50 auf den Leuchtmittelträger aufgeschoben werden kann, bis eine Stirnseite des Leuchtmittelträgers am Anschlag 58 angelangt ist und eine Verrastung durch die Rastzungen 61 mit korrespondierend ausgebildeten Rastmitteln des Leuchtmittelträgers erfolgt ist und somit eine verliersichere Verbindung mit dem Leuchtmittelträger bereitgestellt ist.

Ferner weist die zweite Steckverbinderanordnung 50 vorzugsweise zwei Aussparungen 62 auf, durch die entsprechende Leitungen zum elektrischen Verbinden der zweiten Steckverbinderanordnung 50 mit den auf den Leuchtmittelträger vorgesehenen Leuchtmitteln/Leuchtmodulen (vorzugsweise ein LED-Leuchtmodul) geführt werden können.

Das in Figur 6 gezeigte Erdungs-Federelement 60 umfasst dabei einen Rastschenkel 63, mit dem das Erdungs-Federelement 60 mit einer korrespondierenden Anlagefläche des Gehäuses der zweiten Steckverbinderanordnung 50 verrastbar ist.

Weiterhin umfasst das Erdungs-Federelement 60 eine Vorkragung 64, die beim Aufschieben der zweiten Steckverbinderanordnung 50 auf den Leuchtmittelträger mit einem elektrisch leitenden Kontaktelement (beispielsweise eine auf dem Leuchtmittelträger u-förmig ausgebildete Vortragung, eine korrespondierend ausgebildete Schraube oder eine korrespondierend ausgebildete Feder-NutVerbindung) in elektrisch leitenden Kontakt gebracht werden kann.

Figur 7 zeigt das Erdungs-Federelement 60, das in den Figuren 4 bis 6 in der zweiten Steckverbinderanordnung 50 angeordnet ist.

Wie in Figur 7 gut zu erkennen ist, weist das Erdungs-Federelement 60 einen im Wesentlichen m-förmigen Bereich 65 auf, dessen Schenkel die aus den Wandungsabschnitten 59 der zweiten Steckverbinderanordnung 50 hervorstehenden Bereiche bilden.

Je nach Geometrie der zweiten Steckverbinderanordnung 50 kann das Erdungs-Federelement 60 verschiedene Knickabschnitte 66 aufweisen, um an das Gehäuse der zweiten Steckverbinderanordnung 50 angepasst zu werden bzw. um Anlagemöglichkeiten des Erdungs-Federelements 60 an dem Gehäuse der zweiten Steckverbinderanordnung 50 bereitstellen zu können.

Hinsichtlich des m-förmigen Bereichs 65 des Erdungs-Federelements 60 ist der Rastschenkel 63 etwa um 90 Grad zum m-förmigen Bereich 65 gedreht. Das Erdungs-Federelementen 60 wird dabei vorzugsweise als integrales Bauteil aus einem Federstahl bereitgestellt. Beim Einsetzen des Erdungs-Federelements 60 in das Gehäuse der zweiten Steckverbinderanordnung 50 wird das Erdungs-Federelement 60 von der Unterseite her (vgl. Figur 6) mit dem m-förmigen Bereich 65 zwischen die Wandungsabschnitte 59 der zweiten Steckverbinderanordnung 50 eingeschoben, bis die Schenkel des m-förmigen Bereichs 65 von den Wandungsabschnitten 59 (wie in Figur 5 gezeigt) hervorstehen und der Rastschenkel 63 (wie in Figur 6 gezeigt) mit dem Gehäuse der zweiten Steckverbinderanordnung 50 verrastet.

Aufgrund der Bereitstellung des Erdungs-Federelements 60 aus einem relativ elastischen/flexiblen Federstahl kann eine vergleichsweise große Toleranz bei der Verbindung beider Steckverbinderanordnungen bereitgestellt werden. Darüber hinaus kann die Kraft, die zur Verbindung beider Steckverbinderanordnungen benötigt wird relativ gering gehalten werden.

Figur 8 zeigt einen Geräteträger 70, wobei die erste Steckverbinderanordnung 40 noch nicht in die hierfür vorgesehene Aussparung 71 eingesetzt wurde. Figur 8 dient zur Veranschaulichung der Erdungsverbindung zwischen der ersten Steckverbinderanordnung 40 und der zweiten Steckverbinderanordnung 50.

In der gezeigten bevorzugten Ausführungsform ist das Erdungskontaktelement 72 der ersten Steckverbinderanordnung 40 integral mit dem Geräteträger 70 ausgebildet, und zwar in Form von zwei Stegelementen 72, die an ihren Enden Führungs-Einkerbungen 73 aufweisen, in die die Schenkel des m-förmigen Bereichs 65 des Erdungs-Federelements 60 der zweiten Steckverbinderanordnung 50 beim Verbinden der beiden Steckverbinderanordnungen 40, 50 eingeführt werden, um eine elektrisch leitende Erdungsverbindung zwischen dem Geräteträger 70 und dem Leuchtmittelträger (nicht dargestellt) bereitzustellen.

Der Geräteträger 70 ist dabei vorzugsweis aus einem Metallblech hergestellt, wobei die zwei Stegelemente 72 als Stanz-Biege-Element beim Ausstanzen der Aussparung 71 ausgebildet werden können.

Figur 9 zeigt eine schematische Querschnittsansicht eines Geräteträgers 70 mit einer in der Aussparung 71 des Geräteträgers 70 angeordneten ersten Steckverbinderanordnung 40, die mit einer zweiten Steckverbinderanordnung 50 verbunden ist.

Wie in Figur 9 gut zu erkennen ist, liegen die beiden Stegelemente 72 zwischen den Anlageflächen 26, 27 der ersten Steckverbinderanordnung 40 und den korrespondierend ausgebildeten Anlageflächen der Schutz- und Führungselemente 51, 52 der zweiten Steckverbinderanordnung 50, so dass die Stegelemente 72 durch die Anlageflächen beim Verbinden der beiden Steckverbinderanordnungen 40, 50 im Wesentlichen in Position gehalten werden können. In dieser Position sind die Steckerelemente 53, 54 in die Buchsenelemente 28, 29 geführt, so dass eine elektrische Verbindung an den Leitungsbereichen 12, 13 zwischen den Steckverbinderanordnungen 40, 50 bereitgestellt wird.

Mit den erfindungsgemäßen Steckverbinderanordnungen 40, 50 kann die zeitintensive und fehleranfällige Verkabelung/Elektrifizierung einer Lichtbandleuchte bereits werkseitig vollständig vorgenommen werden, was zu einer erheblichen Zeiteinsparung bei der Montage einer erfindungsgemäßen Lichtbandleuchte führt, und zwar bei gleichzeitiger Reduzierung der Fehleranfälligkeit.

Darüber hinaus besteht die Möglichkeit, die Verkabelung zwischen der Konverter-Einheit und den ersten Steckverbinderanordnungen rückseitig am Gerätträger vorzusehen, so dass für den Kunden keine freiliegenden Kabel mehr erkennbar sind, was den optischen Eindruck erheblich verbessert.

Darüber hinaus besteht die Möglichkeit, die oben beschriebenen Geräteträger und Leuchtmittelträger in einer Vielzahl von unterschiedlichen Lichtbandleuchten einzusetzen, so dass Gleichteile für unterschiedliche Lichtbandleuchten verwendet werden können, was wiederum zu einer Kostenreduzierung bei der Herstellung erfindungsgemäßer Lichtbandleuchten führt.

Die vorliegende Erfindung ist nicht auf die vorhergehend beschriebenen bevorzugten Ausführungsbeispiele beschränkt, solange sie vom Gegenstand der folgenden Ansprüche umfasst ist. Insbesondere ist die vorliegende Erfindung nicht auf die Verwendung von Geräteträgern und Leuchtmittelträgern mit jeweils nur einer entsprechenden Steckverbinderanordnung beschränkt. Vielmehr können je nach Anwendungsfall mehrere Leuchtmittelträger an einem Geräteträger, der eine entsprechende Zahl an ersten Steckverbinderanordnungen umfasst, angeordnet werden bzw. können in einer erfindungsgemäßen Lichtbandleuchte auch mehrere Geräteträger mit unterschiedlicher Anzahl von Leuchtmittelträgern verwendet werden. Ferner ist die vorliegende Erfindung nicht darauf beschränkt, dass die Leitungen rückseitig am Geräteträger angeordnet sind, sondern können diese je nach Anwendung auch auf der Vorderseite am Geräteträger angeordnet werden.

Schließlich ist die vorliegende Erfindung auch nicht darauf beschränkt, dass die in den Figuren gezeigte, lediglich bevorzugte, Erdungsverbindung eingesetzt wird. Vielmehr können je nach Anwendungsfall andere oder weitere Erdungsverbindungen eingesetzt werden.

## Patentansprüche

1. Geräteträger (70) für eine Lichtbandleuchte, umfassend:
- erste Leitungen zur Bildung eines ersten Stromversorgungskreises;
- zweite Leitungen (8, 9), die einen zweiten Stromversorgungskreis bilden;
- zumindest eine Konverter-Einheit zur elektrischen Kopplung des ersten und zweiten Stromversorgungkreises;
- wobei der zweite Stromversorgungskreis zumindest eine erste auf dem Geräteträger (70) angeordnete Steckverbinderanordnung (40) aufweist, die derart ausgebildet ist, um mit einer zweiten auf einem Leuchtmittelträger angeordneten Steckverbinderanordnung (50) in Eingriff gebracht zu werden, um den zumindest einen Leuchtmittelträger mit dem zweiten Stromversorgungskreis zu verbinden;
- wobei die erste Steckverbinderanordnung (40) zumindest zwei Aufnahmen (2, 3) umfasst, in denen jeweils zumindest eine Leitung (8, 9) des zweiten Stromversorgungskreises derart aufgenommen und positioniert werden können, dass die Leitungen (8, 9) mit korrespondierend ausgebildeten Kontaktelementen (53, 54) der zweiten Steckverbinderanordnung (50) beim Verbinden der Steckverbinderanordnungen (40, 50) in elektrisch leitenden Eingriff gebracht werden;
- **dadurch gekennzeichnet, dass** die zumindest zwei Aufnahmen (2, 3) der ersten Steckverbinderanordnung (40) jeweils zumindest ein Klemmelement (4, 5) aufweisen, um jeweils zumindest eine Leitungen (8, 9) des zweiten Stromversorgungskreises derart einzuklemmen, dass ein Kontaktbereich (12, 13) der Leitung (8, 9) bereitstellbar ist, der mit den korrespondierend ausgebildeten Kontaktelementen (53, 54) der zweiten Steckverbinderanordnung (50) beim Verbinden der Steckverbinderanordnungen (40, 50) in elektrisch leitenden Eingriff bringbar ist.

2. Geräteträger (70) nach Anspruch 1, wobei die zumindest zwei Aufnahmen (2, 3) der ersten Steckverbinderanordnung (40) jeweils zumindest ein Zugentlastungs- und/oder Führungselement (6, 7) aufweisen, um jeweils zumindest eine Leitung (8, 9) des zweiten Stromversorgungskreises darin zu halten und/oder zu führen.

3. Geräteträger (70) nach Anspruch 1 oder 2,
wobei die erste Steckverbinderanordnung (40) jeweils einer Aufnahme (2, 3) zugeordnetes Buchsenelement (6, 7) umfasst, in die jeweils eines der Kontaktelemente (53, 54) in Form eines korrespondierend ausgebildeten Steckerelements (53, 54) der zweiten Steckverbinderanordnung (50) einführbar ist, und/oder
wobei die erste Steckverbinderanordnung (40) Nuten (30, 31) und/oder Zapfen umfasst, die mit korrespondierend ausgebildeten Nuten und/oder Zapfen (55, 56) der zweiten Steckverbinderanordnung (50) als Verstecksicherheit zusammenwirken,
wobei vorzugsweise die Nuten (30, 31) und/oder Zapfen jeweils an den Buchsenelementen (6, 7) vorgesehen sind.

4. Geräteträger (70) nach einem der vorhergehenden Ansprüche,
wobei die erste Steckverbinderanordnung (40) zumindest eine Aussparung (24, 25) umfasst, in die ein Schutz- und Führungselement (51, 52) der zweiten Steckverbinderanordnung (50) einführbar ist, und/oder
wobei die erste Steckverbinderanordnung (40) zumindest zwei Kunststoffgehäuseteile (1, 20) umfasst, wobei vorzugsweise die Kunststoffgehäuseteile (1, 20) korrespondierend ausgebildete Rastmittel umfassen, um eine lösbare Verbindung der beiden Kunststoffgehäuseteile (1, 20) bereitzustellen, und/oder
wobei die erste Steckverbinderanordnung (40) Rastmittel (32) umfasst, um eine lösbare Verbindung mit dem Geräteträger (70) bereitzustellen, wobei der Geräteträger (70) korrespondierend ausgebildete Rastmittel umfasst und/oder eine korrespondierend ausgebildete Aussparung (71) umfasst, in die die erste Steckverbinderanordnung (40) einführbar und einrastbar ist.

5. Geräteträger (70) nach einem der vorhergehenden Ansprüche, wobei der Geräteträger (70) zumindest eine weitere erste Steckverbinderanordnung (40) umfasst, um zumindest einen weiteren Leuchtmittelträger mit dem zweiten Stromversorgungskreis zu verbinden,
wobei vorzugsweise die ersten Steckverbinderanordnungen (40) jeweils als Gruppen benachbart zueinander auf dem Geräteträger (70) angeordnet sind.

6. Geräteträger (70) nach einem der vorhergehenden Ansprüche, wobei an der ersten Steckverbinderanordnung (40) zumindest ein Erdungs-Kontaktelement (72) vorgesehen ist, das mit einem Erdungs-Federelement (60) der zweiten Steckverbinderanordnung (50) beim Verbinden der Steckverbinderanordnungen (40, 50) in elektrisch leitenden Eingriff gebracht wird, um eine Erdungsverbindung bereitzustellen, wobei vorzugsweise
• der Geräteträger (70) im Wesentlichen aus einem Metallblech hergestellt ist und wobei das zumindest eine Erdungs-Kontaktelement (72) mit dem Geräteträger (70) integral ausgebildet ist, wobei ferner vorzugsweise das Erdungs-Kontaktelement (72) als Stanz-Biege-Element aus dem Geräteträger (70) bereitgestellt ist, und/oder
• das Erdungs-Kontaktelement (72) als zweiarmiges Stegelement (72) ausgebildet ist, und/oder
• am Erdungs-Kontaktelement (72) Führungsmittel (73) vorgesehen sind, insbesondere sind diese am zweiarmigen Stegelement (72) als Führungs-Einkerbungen (73) ausgebildet, um das Erdungs-Federelement (60) der zweiten Steckverbinderanordnung (50) beim Verbinden beider Steckverbinderanordnungen (40, 50) zu führen, und/oder
• die erste Steckverbinderanordnung (40) zumindest eine Anlagefläche (26, 27) umfasst, an der das Erdungs-Kontaktelement (72) in Anlage bringbar ist.

7. Leuchtmittelträger für eine Lichtbandleuchte, umfassend:
- eine zweite auf dem Leuchtmittelträger angeordnete Steckverbinderanordnung (50), die derart ausgebildet ist, um mit einer ersten Steckverbinderanordnung (40) eines Geräteträgers (70) nach einem der Ansprüche 1 bis 6 in Eingriff gebracht zu werden, um den Leuchtmittelträger mit dem zweiten Stromversorgungskreis des Geräteträgers (70) zu verbinden;
- **dadurch gekennzeichnet, dass** die zweite Steckverbinderanordnung (50) zumindest zwei Kontaktelemente 53, 54) aufweist, die geeignet sind, um beim Verbinden der Steckverbinderanordnungen (40, 50) mit den in den Aufnahmen (2, 3) der ersten Steckverbinderanordnung (40) angeordneten Leitungen (8, 9) des zweiten Stromversorgungskreises elektrisch leitend in Eingriff gebracht zu werden.

8. Leuchtmittelträger nach Anspruch 7,
wobei der Leuchtmittelträger Führungs- und Rastmittel umfasst, die mit korrespondierend ausgebildeten Führungs- und Rastmitteln (57, 58, 61) der zweiten Steckverbinderanordnung (50) in Eingriff bringbar sind, um die zweite Steckverbinderanordnung (50) mit dem Leuchtmittelträger lösbar zu verbinden, und/oder
wobei die zweite Steckverbinderanordnung (50) an einer Stirnseite des Leuchtmittelträgers angeordnet ist,
wobei vorzugsweise die Führungs- und Rastmittel des Leuchtmittelträgers und der zweiten Steckverbinderanordnung (50) derart angeordnet und ausgebildet sind, dass die zweite Steckverbinderanordnung (50) seitlich auf den Leuchtmittelträger aufschiebbar und mit diesem verrastbar ist.

9. Leuchtmittelträger nach einem der Ansprüche 7 bis 8, wobei die zweite Steckverbinderanordnung (50) zumindest ein Schutz- und Führungselement (51, 52) umfasst, das in zumindest eine korrespondierend ausgebildete Aussparung (24, 25) der ersten Steckverbinderanordnung (40) einführbar ist,
wobei vorzugsweise das zumindest eine Schutz- und Führungselement (51, 52) der zweiten Steckverbinderanordnung (50) derart ausgebildet ist, dass im verbundenen Zustand der Steckverbinderanordnungen (40, 50) das Erdungs-Kontaktelement (72) der ersten Steckverbinderanordnung (40) zumindest teilweise zwischen dem Schutz- und Führungselement (51, 52) der zweiten Steckverbinderanordnung (50) und einer korrespondierend ausgebildeten Anlagefläche (26, 27) der ersten Steckverbinderanordnung (40) angeordnet ist.

10. Leuchtmittelträger nach einem der Ansprüche 7 bis 9,
wobei die zweite Steckverbinderanordnung (50) Nuten und/oder Zapfen (55, 56) umfasst, die mit korrespondierend ausgebildeten Nuten (30, 31) und/oder Zapfen der ersten Steckverbinderanordnung (40) als Verstecksicherheit zusammenwirken, und/oder
wobei die zumindest zwei Kontaktelemente (53, 54) der zweiten Steckverbinderanordnung (50) als Steckerelemente (53, 54) ausgebildet sind, die in jeweils korrespondierend ausgebildete Buchsenelemente (28, 29) der ersten Steckverbinderanordnung (40) einführbar sind,
wobei vorzugsweise die Nuten und/oder Zapfen (55, 56) jeweils an den Steckerelementen (53, 54) vorgesehen sind.

11. Leuchtmittelträger nach einem der Ansprüche 7 bis 10, wobei die zweite Steckverbinderanordnung (50) zumindest ein Erdungs-Federelement (60) umfasst, das mit dem Erdungs-Kontaktelement (72) der ersten Steckverbinderanordnung (40) beim Verbinden der Steckverbinderanordnungen (40, 50) in elektrisch leitenden Eingriff bringbar ist, um eine Erdungsverbindung bereitzustellen, wobei vorzugsweise
• das Erdungs-Federelement (60) einen im Wesentlichen m-förmigen Bereich (65) aufweist, der derart ausgebildet ist, dass die Schenkel des m-förmigen Bereichs (65) mit dem Erdungs-Kontaktelement (72), insbesondere mit den Führungs-Einkerbungen (73), der ersten Steckverbinderanordnung (40) beim Verbinden der beiden Steckverbinderanordnungen (40, 50) in einen lösbaren Eingriff bringbar ist, wobei ferner vorzugsweise die Schenkel des m-förmigen Bereichs (65) des Erdungs-Federelements (60) aus der zweiten Steckverbinderanordnung (50) hervorstehend ausgebildet sind, und/oder
• das Erdungs-Federelement (60) zumindest einen Rastschenkel (63) umfasst, der mit einer korrespondierend ausgebildeten Rastfläche der zweiten Steckverbinderanordnung (50) verrastbar ist, um das Erdungs-Federelement (60) lösbar mit der zweiten Steckverbinderanordnung (50) zu verbinden,wobei vorzugsweise der Rastschenkel (63) des Erdungs-Federelements (60) im Wesentlichen senkrecht zum m-förmigen Bereich (65) des Erdungs-Federelements (60) vorgesehen ist, und/oder
• das Erdungs-Federelement (60) zumindest eine Rastzunge (64) aufweist, die mit einer korrespondierend und elektrisch leitend ausgebildeten Vorkragung des Leuchtmittelträgers elektrisch leitend mit dem Leuchtmittelträger in Eingriff bringbar ist, insbesondere durch ein seitliches Aufschieben der zweiten Steckverbinderanordnung (50) auf den Leuchtmittelträger, und/oder
• das Erdungs-Federelement (60) integral aus einem Federstahl ausgebildet ist.

12. Leuchtmittelträger nach einem der Ansprüche 7 bis 11, wobei die zweite Steckverbinderanordnung (50) zumindest ein Kunststoffgehäuse umfasst.

13. Lichtbandleuchte, umfassend zumindest einen Geräteträger (70) nach einem der Ansprüche 1 bis 6 und zumindest einen Leuchtmittelträger nach einem der Ansprüche 7 bis 12, wobei die Steckverbinderanordnungen (40, 50) miteinander verbunden sind.

14. Verfahren zum Erhalten einer Lichtbandleuchte, wobei das Verfahren zumindest die folgenden Schritte umfasst:
- Bereitstellen eines Geräteträgers (70) nach einem der Ansprüche 1 bis 6 mit zumindest einer ersten Steckverbinderanordnung (40);
- Bereitstellen eines Leuchtmittelträgers nach einem der Ansprüche 7 bis 12 mit einer zweiten Steckverbinderanordnung (50);
- Verbinden des Geräteträgers (70) mit dem Leuchtmittelträger durch ein Verbinden der beiden Steckverbinderanordnungen (40, 50), so dass der Leuchtmittelträger mit dem zweiten Stromversorgungskreis elektrisch verbunden ist.

## Claims

1. Device carrier (70) for a light strip lamp, comprising:
- first lines for forming a first power supply circuit;
- second lines (8, 9), which form a second power supply circuit;
- at least one converter unit for electrically coupling the first and second power supply circuit;
- wherein the second power supply circuit comprises at least one first plug-in connector arrangement (40) arranged on the device carrier (70), which plug-in connector arrangement is configured to be brought into engagement with a second plug-in connector arrangement (50) arranged on a light source carrier in order to connect the at least one light source carrier to the second power supply circuit;
- wherein the first plug-in connector arrangement (40) comprises at least two receptacles (2, 3) in each of which at least one line (8, 9) of the second power supply circuit is receivable and positionable such that the lines (8, 9) are brought into electrically conductive engagement with correspondingly configured contact elements (53, 54) of the second plug-in connector arrangement (50) when the plug-in connector arrangements (40, 50) are connected;
- **characterized in that** the at least two receptacles (2, 3) of the first plug-in arrangement (40) each have at least one clamping element (4, 5) in order to clamp at least one line (8, 9) of the second power supply circuit such that a contact region (12, 13) of the line (8, 9) is providable which is bringable into electrically conductive engagement with the correspondingly configured contact elements (53, 54) of the second plug-in connector arrangement (50) when the plug-in connector arrangements (40, 50) are connected.

2. Device carrier (70) according to claim 1, wherein the at least two receptacles (2, 3) of the first plug-in connector arrangement (40) each comprise at least one strain relief and/or guiding element (6, 7) in order to hold and/or guide at least one line (8, 9) of the second power supply circuit therein.

3. Device carrier (70) according to claim 1 or 2, wherein the first plug-in connector arrangement (40) comprises a socket element (6, 7) associated with each receptacle (2, 3) into each of which one of the contact elements (53, 54) is introducible in the form of a correspondingly configured plug element (53, 54) of the second plug-in connector arrangement (50), and/or
wherein the first plug-in connector arrangement (40) comprises grooves (30, 31) and/or pins, which cooperate with correspondingly configured grooves and/or pins (55, 56) of the second plug-in connector arrangement (50) as a misconnection prevention, wherein preferably the grooves (30, 31) and/or pins are each provided on the socket elements (6, 7).

4. Device carrier (70) according to any of the preceding claims, wherein the first plug-in connector arrangement (40) comprises at least one recess (24, 25) into which a protecting and guiding element (51, 52) of the second plug-in connector arrangement (50) is insertable, and/or
wherein the first plug-in connector arrangement (40) comprises at least two plastics housing parts (1, 20), wherein the plastics housing parts (1, 20) preferably comprise correspondingly configured locking means in order to provide a releasable connection of the two plastics housing parts (1, 20), and/or
wherein the first plug-in connector arrangement (40) comprises locking means (32), in order to provide a releasable connection to the device carrier (70), wherein the device carrier (70) comprises correspondingly configured locking means and/or a correspondingly configured recess (71) into which the first plug-in connector arrangement (40) is introducible and lockable.

5. Device carrier (70) according to any of the preceding claims, wherein the device carrier (70) comprises at least one additional first plug-in connector arrangement (40) in order to connect at least one further light source carrier to the second power supply circuit,
wherein preferably, the first plug-in connector arrangements (40) are each arranged as groups adjacent to one another on the device carrier (70).

6. Device carrier (70) according to any of the preceding claims, wherein at least one grounding contact element (72) is provided on the first plug-in connector arrangement (40), said grounding contact element being brought into electrically conductive engagement with a grounding spring element (60) of the second plug-in connector arrangement (50) when the plug-in connector arrangements (40, 50) are connected, in order to provide a grounding connection, wherein preferably
• the device carrier (70) is constructed substantially from a metal sheet and wherein the at least one grounding contact element (72) is configured integrally with the device carrier (70), wherein further preferably the grounding contact element (72) is provided from the device carrier (70) as a stamping and bending element, and/or
• the grounding contact element (72) is configured as a two-armed web element (72), and/or
• guide means (73) are provided on the grounding contact element (72), said guide means being configured, in particular, as guiding notches (73) on the two-armed web element (72) in order to guide the grounding spring element (60) of the second plug-in connector arrangement (50) when the two plug-in connector arrangements (40, 50) are connected, and/or
• the first plug-in connector arrangement (40) comprises at least one locating surface (26, 27) on which the grounding contact element (72) is bringable into contact.

7. Light source carrier for a light strip lamp, comprising:
- a second plug-in connector arrangement (50) which is arranged on the light source carrier and is configured to be brought into engagement with a first plug-in connector arrangement (40) of a device carrier (70) according to any of the claims 1 to 6, in order to connect the light source carrier to the second power supply circuit of the device carrier (70);
- **characterized in that** the second plug-in connector arrangement (50) comprises at least two contact elements (53, 54) that are suitable to be brought into electrically conductive engagement with the lines (8, 9) of the second power supply circuit arranged in the receptacles (2, 3) of the first plug-in connector arrangement (40) when the plug-in connector arrangements (40, 50) are connected.

8. Light source carrier according to claim 7, wherein the light source carrier comprises guiding and locking means which are bringable into engagement with correspondingly configured guiding and locking means (57, 58, 61) of the second plug-in connector arrangement (50) in order to connect the second plug-in connector arrangement (50) releasably to the light source carrier, and/or
wherein the second plug-in connector arrangement (50) is arranged on a front side of the light source carrier,
wherein preferably the guiding and locking means of the light source carrier and of the second plug-in connector arrangement (50) are arranged and configured such that the second plug-in connector arrangement (50) is insertable laterally onto the light source carrier and is lockable thereto.

9. The light source carrier according to any of the claims 7 to 8, wherein the second plug-in connector arrangement (50) comprises at least one protecting and guiding element (51, 52) which is insertable into at least one correspondingly configured recess (24, 25) of the first plug-in connector arrangement (40),
wherein preferably the at least one protecting and guiding element (51, 52) of the second plug-in connector arrangement (50) is configured such that, in the connected state of the plug-in connector arrangements (40, 50), the grounding contact element (72) of the first plug-in connector arrangement (40) is at least partially arranged between the protecting and guiding element (51, 52) of the second plug-in connector arrangement (50), and a correspondingly configured locating surface (26, 27) of the first plug-in connector arrangement (40).

10. Light source carrier according to any of the claims 7 to 9, wherein the second plug-in connector arrangement (50) comprises grooves and/or pins (55, 56), which cooperate with correspondingly configured grooves (30, 31) and/or pins of the first plug-in connector arrangement (40) as a misconnection prevention, and/or
wherein the at least two contact elements (53, 54) of the second plug-in connector arrangement (50) are configured as plug elements (53, 54), which are each introduced into respective correspondingly configured socket elements (28, 29) of the first plug-in connector arrangement (40),
wherein preferably the grooves and/or pins (55, 56) are each provided on the plug elements (53, 54).

11. Light source carrier according to any of the claims 7 to 10, wherein the second plug-in connector arrangement (50) comprises at least one grounding spring element (60) which is bringable into electrically conductive engagement with the grounding contact element (72) of the first plug-in connector arrangement (40) when the plug-in connector arrangements (40, 50) are connected, in order to provide a grounding connection, wherein preferably
• the grounding spring element (60) has a substantially m-shaped region (65) that is configured in such a way that the legs of the m-shaped region (65) are bringable into a releasable engagement with the grounding contact element (72), in particular, with the guiding notches (73) of the first plug-in connector arrangement (40) when the two plug-in connector arrangements (40, 50) are connected, wherein further preferably the legs of the m-shaped region (65) of the grounding spring element (60) are formed protruding from the second plug-in connector arrangement (50), and/or
• the grounding spring element (60) comprises at least one locking leg (63) which is lockable to a correspondingly configured locking surface of the second plug-in connector arrangement (50) in order to connect the grounding spring element (60) releasably to the second plug-in connector arrangement (50), wherein preferably the locking leg (63) of the grounding spring element (60) is provided essentially perpendicularly to the m-shaped region (65) of the grounding spring element (60), and/or
• the grounding spring element (60) comprises at least one locking tongue (64) that is bringable into electrically conductive engagement with the light source carrier with a correspondingly and electrically conductively configured forward protrusion of the light source carrier, in particular, by means of a lateral pushing of the second plug-in connector arrangement (50) onto the light source carrier, and/or
• the grounding spring element (60) is formed integrally from a spring steel.

12. Light source carrier according to any of the claims 7 to 11, wherein the second plug-in connector arrangement (50) comprises at least one plastics housing.

13. Light strip lamp, comprising at least one device carrier (70) according to any of the claims 1 to 6 and at least one light source carrier according to any of the claims 7 to 12, wherein the plug-in connector arrangements (40, 50) are connected to one another.

14. Method for obtaining a light strip lamp, wherein the method comprises at least the following steps:
- providing a device carrier (70) according to any of the claims 1 to 6 having at least one first plug-in connector arrangement (40) ;
- providing a light source carrier according to any of the claims 7 to 12 having a second plug-in connector arrangement (50);
- connecting the device carrier (70) to the light source carrier by connecting the two plug-in connector arrangements (40, 50) so that the light source carrier is electrically connected to the second power supply circuit.

## Revendications

1. Platine (70) pour un bandeau lumineux, comprenant :
- des premiers conducteurs pour la formation d'un premier circuit d'alimentation,
- des deuxièmes conducteurs (8, 9) formant un deuxième circuit d'alimentation électrique, et
- au moins une unité de convertisseur pour le couplage électrique du premier et du deuxième circuit d'alimentation ;
- ledit deuxième circuit d'alimentation comprenant au moins un premier ensemble formant connecteur (40) disposé sur la platine (70) et conçu pour venir en prise avec un deuxième ensemble formant connecteur (50) disposé sur un support de moyen d'éclairage afin de coupler l'au moins un support de moyen d'éclairage au deuxième circuit d'alimentation ;
- le premier ensemble formant connecteur (40) comprenant au moins deux logements (2, 3) dans lesquels respectivement au moins un conducteur (8, 9) du deuxième circuit d'alimentation peut être reçu et positionné de façon que les conducteurs (8, 9) viennent en prise de manière électroconductrice avec des éléments de contact (53, 54) de forme correspondante du deuxième ensemble formant connecteur (50), lors du couplage des ensembles formant connecteurs (40, 50) ;
- **caractérisée en ce que** les au moins deux logements (2, 3) du premier ensemble formant connecteur (40) présentent chacun au moins un élément de serrage (4, 5) visant chacun à bloquer au moins un conducteur (8, 9) du deuxième circuit d'alimentation de façon à produire une zone de contact (12, 13) du conducteur (8, 9) destinée à être mise en prise de manière électroconductrice avec les éléments de contact (53, 54) de forme correspondante du deuxième assemblage formant connecteur (50) lors du couplage des ensembles formant connecteurs (40, 50).

2. Platine (70) selon revendication 1, dans laquelle les au moins deux logements (2, 3) du premier ensemble formant connecteur (40) présentent chacun au moins un élément de décharge de traction et/ou de guidage (6, 7) permettant chacun de retenir et/ou de guider dans ceux-ci au moins un conducteur (8, 9) du deuxième circuit d'alimentation.

3. Platine (70) selon revendication 1 ou 2, dans laquelle le premier ensemble formant connecteur (40) comprend un élément de prise (6, 7) respectivement associé à un logement (2, 3) et destiné à recevoir l'insertion d'un des éléments de contact (53, 54) sous la forme d'un élément de fiche (53, 54) respectif de forme correspondante du deuxième ensemble formant connecteur (50), et/ou dans laquelle le premier ensemble formant connecteur (40) comprend des rainures (30, 31) et/ou des ergots qui coopèrent avec des rainures et/ou des ergots (55, 56) de forme correspondante du deuxième ensemble formant connecteur (50) en tant que moyen de détrompage, les rainures (30, 31) et/ou les ergots étant de préférence prévus sur les éléments de prise (6, 7) respectifs.

4. Platine (70) selon l'une des revendications précédentes, dans laquelle le premier ensemble formant connecteur (40) comprend au moins un évidement (24, 25) dans lequel peut être inséré un élément de protection et de guidage (51, 52) du deuxième ensemble formant connecteur (50), et/ou
dans laquelle le premier ensemble formant connecteur (40) comprend au moins deux parties de boîtier en matière plastique (1, 20), lesdites parties de boîtier en matière plastique (1, 20) comprenant de préférence des moyens d'encliquetage de forme correspondante permettant un couplage amovible des deux parties de boîtier en matière plastique (1, 20), et/ou
dans laquelle le premier ensemble formant connecteur (40) comprend des moyens d'encliquetage (32) permettant un couplage amovible à la platine (70), ladite platine (70) comprenant des moyens d'encliquetage de forme correspondante et/ou un évidement (71) de forme correspondante dans lequel le premier ensemble formant connecteur (40) peut être introduit et s'encliqueter.

5. Platine (70) selon l'une des revendications précédentes, ladite platine (70) comprenant au moins un autre premier ensemble formant connecteur (40) permettant de coupler au moins un autre support de moyen d'éclairage au deuxième circuit d'alimentation,
les premiers ensembles formant connecteurs (40) étant respectivement disposés en groupes adjacents les uns aux autres sur la platine (70).

6. Platine (70) selon l'une des revendications précédentes, dans laquelle au moins un élément de contact de mise à la terre (72) est prévu sur le premier ensemble formant connecteur (40), lequel vient en prise de manière électroconductrice avec un élément formant ressort de mise à la terre (60) du deuxième ensemble formant connecteur (50) lors du couplage des ensembles formant connecteurs (40, 50), pour assurer un raccordement à la terre, en sachant de préférence que
• la platine (70) est produite essentiellement à partir d'une tôle métallique, l'au moins un élément de contact de mise à la terre (72) étant constitué d'un seul tenant avec la platine (70), ledit élément de contact de mise à la terre (72) étant en outre produit par la platine (70) de préférence sous la forme d'un élément issu d'un emboutissage et pliage, et/ou
• l'élément de contact de mise à la terre (72) est conçu sous la forme d'un élément d'étai (72) à deux bras, et/ou
• des moyens de guidage (73) sont prévus sur l'élément de contact de mise à la terre (72), ceux-ci étant notamment formés sur l'élément d'étai à deux bras sous la forme d'encoches de guidage (73), afin de guider l'élément formant ressort de mise à la terre (60) du deuxième ensemble formant connecteur (50) lors du couplage des deux ensembles formant connecteurs (40, 50), et/ou
• le premier ensemble formant connecteur (40) comprend au moins une surface de butée (26, 27) contre laquelle l'élément de contact de mise à la terre (72) peut venir en butée.

7. Support de moyen d'éclairage pour bandeau lumineux, comprenant :
- un deuxième ensemble formant connecteur (50) disposé sur le support de moyen d'éclairage et conçu pour venir en prise avec un premier ensemble formant connecteur (40) d'une platine (70) selon l'une des revendications 1 à 6, pour ainsi coupler le support de moyen d'éclairage au deuxième circuit d'alimentation de la platine (70) ;
- **caractérisé en ce que** le deuxième ensemble formant connecteur (50) comprend au moins deux éléments de contact (53, 54) aptes à venir en prise de manière électroconductrice avec les conducteurs (8, 9) du deuxième circuit d'alimentation qui sont disposés dans les logements (2, 3) du premier ensemble formant connecteur (40), lors du couplage des ensembles formant connecteurs (40, 50).

8. Support de moyen d'éclairage selon la revendication 7, ledit support de moyen d'éclairage comprenant des moyens de guidage et d'encliquetage pouvant être mis en prise avec des moyens de guidage et d'encliquetage (57, 58, 61) de forme correspondante du deuxième ensemble formant connecteur (50) afin de coupler de façon amovible le deuxième ensemble formant connecteur (50) audit support de moyen d'éclairage, et/ou
dans lequel le deuxième ensemble formant connecteur (50) est disposé sur une face avant du support de moyen d'éclairage,
lesdits moyens de guidage et d'encliquetage du support de moyen d'éclairage et du deuxième ensemble formant connecteur (50) étant de préférence disposés et conçus de manière que le deuxième ensemble formant connecteur (50) puisse coulisser latéralement sur le support de moyen d'éclairage et s'y encliqueter.

9. Support de moyen d'éclairage selon les revendications 7 et 8, dans lequel le deuxième ensemble formant connecteur (50) comprend au moins un élément de protection et de guidage (51, 52) pouvant être inséré dans au moins un évidement (24, 25) de forme correspondante du premier ensemble formant connecteur (40),
l'au moins un élément de protection et de guidage (51, 52) du deuxième ensemble formant connecteur (50) étant de préférence conçu de manière que, à l'état couplé des ensembles formant connecteurs (40, 50), l'élément de contact de mise à la terre (72) du premier ensemble formant connecteur (40) soit disposé, au moins partiellement, entre l'élément de protection et de guidage (51, 52) du deuxième ensemble formant connecteur (50) et une surface de butée (26, 27) de forme correspondante du premier ensemble formant connecteur (40).

10. Support de moyen d'éclairage selon les revendications 7 à 9, dans lequel le deuxième ensemble formant connecteur (50) comprend des rainures et/ou des ergots (55, 56) qui coopèrent avec des rainures (30, 31) et/ou des ergots de forme correspondante du premier ensemble formant connecteur (40) en tant que moyen de détrompage, et/ou
dans lequel les au moins deux éléments de contact (53, 54) du deuxième ensemble formant connecteur (50) sont conçus sous la forme d'éléments de fiche (53, 54) pouvant respectivement être insérés dans des éléments de prise (28, 29) de forme correspondante du premier ensemble formant connecteur (40),
lesdites rainures et/ou lesdits ergots (55, 56) étant de préférence respectivement prévus sur les éléments de fiche (53, 54).

11. Support de moyen d'éclairage selon l'une des revendications 7 à 10, dans lequel le deuxième ensemble formant connecteur (50) comprend au moins un élément formant ressort de mise à la terre (60) qui vient en prise de manière électroconductrice avec l'élément de contact de mise à la terre (72) du premier ensemble formant connecteur (40), lors du couplage des ensembles formant connecteurs (40, 50), afin d'assurer un couplage à la terre, en sachant de préférence que
• l'élément formant ressort de mise à la terre (60) présente une partie (65) sensiblement en forme de M conçue de façon à assurer une mise en prise amovible des branches de la partie (65) en forme de M avec l'élément de contact de mise à la terre (72), notamment avec les encoches de guidage (73), du premier ensemble formant connecteur (40) lors du couplage des deux ensembles formant connecteurs (40, 50), lesdites branches de la partie (65) en forme de M de l'élément formant ressort de mise à la terre (60) faisant en outre de préférence saillie à partir du deuxième ensemble formant connecteur (50), et/ou
• l'élément formant ressort de mise à la terre (60) comprend au moins une branche d'encliquetage (63) susceptible de s'encliqueter avec une surface d'encliquetage de forme correspondante du deuxième ensemble formant connecteur (50) afin de permettre un couplage amovible entre l'élément formant ressort de mise à la terre (60) et le deuxième ensemble formant connecteur (50), ladite branche d'encliquetage (63) de l'élément formant ressort de mise à la terre (60) étant de préférence sensiblement perpendiculaire à la partie (65) en forme de M de l'élément formant ressort de mise à la terre (60), et/ou
• l'élément formant ressort de mise à la terre (60) présente au moins une languette d'encliquetage (64) qui peut être mise en prise de manière électroconductrice avec le support de moyen d'éclairage par un ressaut de forme correspondante et électroconducteur du support de moyen d'éclairage, notamment par un coulissement latéral du deuxième agencement de connecteur (50) sur le support de moyen d'éclairage, et/ou
• l'élément formant ressort de mise à la terre (60) est formé d'une seule pièce à partir d'acier à ressort.

12. Support de moyen d'éclairage selon l'une des revendications 7 à 11, dans lequel le deuxième ensemble formant connecteur (50) comprend au moins un boîtier en matière plastique.

13. Bandeau lumineux comprenant au moins une platine (70) selon l'une des revendications 1 à 6 et au moins un support de moyen d'éclairage selon l'une des revendications 7 à 12, dans lequel les ensembles formant connecteurs (40, 50) sont couplés l'un à l'autre.

14. Procédé d'obtention d'un bandeau lumineux, comprenant au moins les étapes suivantes :
- fourniture d'une platine (70) selon l'une des revendications 1 à 6 comportant au moins un premier ensemble formant connecteur (40) ;
- fourniture d'un support de moyen d'éclairage selon l'une des revendications 7 à 12 comportant un deuxième ensemble formant connecteur (50) ;
- couplage de la platine (70) au support de moyen d'éclairage par raccord des deux ensembles formant connecteurs (40, 50) de manière que le support de moyen d'éclairage soit couplé électriquement au deuxième circuit d'alimentation électrique.
